# EUROPÄISCHE PATENTSCHRIFT

(11) **EP 0 688 286 B1**
(45) Veröffentlichungstag und Bekanntmachung des Hinweises auf die Patenterteilung: **26.03.1997**
(21) Anmeldenummer: 94904979.5
(22) Anmeldetag: 29.01.1994
(51) Int. Cl.: B65B 5/10

(54) **VERFAHREN UND VORRICHTUNG ZUM EINBRINGEN VON MEHREREN FLEXIBLEN FOLIENVERPACKUNGEN IN EINEN VERPACKUNGSBEHÄLTER**
PROCESS AND DEVICE FOR INSERTING SEVERAL FLEXIBLE FOIL PACKAGES INTO A PACKAGE CONTAINER
PROCEDE ET DISPOSITIF POUR L'INTRODUCTION DE PLUSIEURS EMBALLAGES FLEXIBLES CONSTITUES D'UNE FEUILLE DANS UN RECIPIENT POUR EMBALLAGES

(30) Priorität: 16.03.1993 DE 4308309
(43) Veröffentlichungstag der Anmeldung: 27.12.1995
(73) Patentinhaber: Harro Höfliger Verpackungsmaschinen GmbH, 71573 Allmersbach im Tal (DE)
(72) Erfinder: REISER, Manfred, D-71364 Winnenden (DE)
(74) Vertreter: Müller, Hans, Dipl.-Ing.
(86) Internationale Anmeldenummer: DE9400079
(87) Internationale Veröffentlichungsnummer: WO9421518

(56) Entgegenhaltungen:
- EP-A- 0 104 142
- EP-A- 0 331 210
- NL-A- 8 205 077

## Beschreibung

### TECHNISCHES GEBIET

Die Erfindung betrifft ein Verfahren zum Einbringen von mehreren flexiblen Folienverpackungen in einen Verpackungsbehälter, wobei die auf einer Abstützung aufliegenden Folienverpackungen nacheinander in jeweils einen Verpackungsbehälter eingebracht werden. Die Erfindung bezieht sich auch auf eine erfindungsgemäße Vorrichtung zur Durchführung dieses Verfahrens.

Derartige Folienverpackungen sind als sogenannte Flachbeutel bekannt. Sie gibt es beispielsweise als Fertigsuppen-Beutel. Das Herstellen, Füllen und Verschließen der Fachbeutel erfolgt auf vollautomatisch arbeitenden Maschinen. Die flache Beutelform zusammen mit dem teils mehligen, teils körnigen oder sogar bröckchenweise vorhandenen Füllgut bringen es mit sich, daß das Füllgut nach dem Füllen und Verschließen des Beutels unregelmäßig in dem Beutel verteilt vorhanden ist. Aufgrund des in seiner Festigkeit und Konsistenz unterschiedlichen Beutelinhalts läßt sich der Beutelinhalt, wie z. B. die für Fertigsuppen erforderlichen nahrungsmittelmäßigen Bestandteile, in dem Beutel nicht lagefixieren. Daher haben die Beutel keine regelmäßige äußere Form, sondern weisen unregelmäßig verteilte, mehr oder weniger ausgeprägte Auswölbungen auf. Auch sind die rings um den Beutel herumlaufenden flossenartigen Nähte nicht in sich ebenflächig sondern teils mehr, teils weniger gewellt und damit in ihrer vom Beutel wegstehenden Richtung ebenfalls nicht exakt ausgerichtet. Dies alles bewirkt, daß die Handhabung derartiger Beutel auf vollautomatischen Maschinen äußerst diffizil ist.

### STAND DER TECHNIK

Aus der EP-B-331 210 ist ein gattungsgemäßes Verfahren und eine entsprechende Vorrichtung zum Einbringen von mehreren flexiblen Folienverpackungen in einen Verpackungsbehälter der eingangs genannten Art bekannt. Bei diesem Verfahren wird ein Beutelstrang aus schuppenförmig übereinanderliegenden Folienverpackungen zwischen zwei voneinander beabstandeten bogenförmigen Förderbändern in einen Verpackungsbehälter von oben her eingeführt. Die einzelnen Verpackungen werden dabei auf ihren beiden Flachseiten von pressend anliegenden Förderbändern gehalten. Aufgrund der bogenförmigen Ausrichtung der beiden Transportbänder ist ein Druck dieser Bänder auf die Beutelfächen erforderlich, um einen ausreichenden und rutschsicheren Halt und exakte Ausrichtung der Verpackungen zu gewährleisten. Dieser systembedingt erforderliche Anpreßdruck erfordert eine entsprechend starke Verpackungswandung, damit bei spitzigem Füllgut die Verpackungswandung nicht durch-stoßen und damit beschädigt werden kann. Zum anderen erweist es sich als Nachteil, daß diese bogenförmige Führung der Verpackungen bis in den Verpackungsbehälter hinein aufrechterhalten bleiben muß. Die einzelne Verpackung muß nämlich bis in den Verpackungsbehälter hinein geführt werden, d. h., es müssen beidseitig an den Verpackungen entsprechende Führungen vorhanden bleiben, um ein Umlagern des in der Verpackung vorhandenen Füllgutes oder eine unplanmäßige Verschiebung der Verpackung selber zu vermeiden. Wäre diese Führung bis in den Verpackungsbehälter für die einzelne Verpackung nicht vorhanden und würde der Beutel beispielsweise in einer Flugphase innerhalb des Verpackungsbehälters frei in ihn hineinfallen, könnte sich z. B. die Umrißgestalt der Verpackung ändern, und die Verpackung könnte die in der Verpackungstechnik unerwünschte Glockenform bekommen.

### DARSTELLUNG DER ERFINDUNG

Ausgehend von diesem Stand der Technik liegt der Erfindung die Aufgabe zugrunde, ein verbessertes Verfahren zum Einbringen von mehreren flexiblen Folienverpackungen in einen Verpackungsbehälter und eine entsprechend darauf abgestimmte verbesserte Vorrichtung anzugeben.

Diese Erfindung ist bezüglich des erfindungsgemäßen Verfahrens durch die Merkmale des Patentanspruchs 1 gegeben. Die erfindungsgemäße Vorrichtung ist Gegenstand des Patentanspruchs 11. Vorteilhafte Ausgestaltungen und Weiterbildungen der Erfindung sind Gegenstand der Unteransprüche.

Das erfindungsgemäße Verfahren zeichnet sich dadurch aus, daß nacheinander die Abstützung für die jeweils in Einbringrichtung vorderste Folienverpackung weggenommen und dafür der Verpackungsbehälter ebenfalls nacheinander verstellt und dabei mit seinem für die jeweils vorderste Folienverpackung vorgesehenen Platz in den Bereich dieser Abstützung gebracht wird. Die Erfindung geht damit von der Erkenntnis aus, daß sich das Füllgut in einer Verpackung nicht verlagert, wenn auf die Folienverpackung bzw. ihr Füllgut keine unterschiedlichen Beschleunigungskräfte einwirken. Die sicherste Möglichkeit dies zu erreichen liegt darin, die Folienverpackung gar nicht erst zu bewegen. Bei dem erfindungsgemäßen Verfahren wird also die Folienverpackungen dadurch eingelagert, daß die Unterstützungen der Folienverpackungen nacheinander weggenommen werden und dafür die Unterstützung des Verpackungsbehälters bzw. die Unterstützung der im Verpackungsbehälter bereits eingelagerten jeweils obersten Verpackung an deren Stelle geschoben wird. Jede Folienverpackung kann damit praktisch in Ruhe verharren, bis sie in dem Verpackungsbehälter vollständig eingelagert ist. Anschließend wird diese eingelagerte Verpackung zusammen mit dem Verpackungsbehälter in Bewegung gesetzt, um den Verpackungsbehälter zusammen mit dieser jetzt obersten Verpackung zu der nächsten einzulagernden Verpackung hinzuschieben bzw.lagemäßig zu verstellen. Bei dieser Bewegung des Verpackungsbehälters liegt die Verpackung aber bereits an Wänden des Verpackungsbehälters an, so daß ein Verrutschen nicht mehr zu befürchten ist.

Vorzugsweise sind die einzulagernden Verpackungen leicht übereinanderliegend und damit geschuppt vorhanden. Dadurch wird vermieden, daß die vordere flossenartige Naht einer Verpackung an der hinteren Naht der jeweils vorderen Verpackung anstoßen kann und dadurch die Verpackungen, wie beispielsweise die Beutel, nicht übereinanderliegend positioniert werden können. Wie bereits eingangs ausgeführt, sind diese flossenartigen Nähte in sich nicht ebenflächig und lagemäßig nicht genau ausgerichtet. Dadurch ist bei voneinander beabstandeten, hintereinanderliegenden Verpackungen die Gefahr sehr groß, daß beim Übereinanderschichten von Verpackungen deren Quernähte aneinander stoßen können. Dies wird bei einer geschuppten Anordnung der einzulagernden Verpackungen vermieden.

Um eine Leistungssteigerung für das Einbringen von Verpackungen in einen Verpackungsbehälter zu gewährleisten, wird vorgeschlagen, die Einbringrichtung von dem vereinzelten Zuführen der Verpackungen bis zum Einlagern in einen Verpackungsbehälter nicht in derselben Richtung durchgängig durchzuführen; vielmehr kann durch einen Querverschub, d. h. durch einen Wechsel der Transportrichtung, ausreichend Zeit für jeweils nachfolgende Verfahrensabschnitte gewonnen werden. Dadurch können die einzelnen in Förderrichtung transportierenden Einrichtungen kontinuierlich weiterlaufen und es ist nicht erforderlich, irgendwelche dieser Fördereinrichtungen und damit die Zufuhr der Beutel kurzzeitig anzuhalten bzw. zu stoppen oder deren Geschwindigkeit zu verlangsamen oder irgendeine andere Maßnahme vorzusehen, die zu einem Stocken in der kontinuierlichen Zufuhr von Verpackungen führen könnte. So hat es sich als sinnvoll herausgestellt, eine Gruppe von Folienverpackungen, die vorzugsweise anzahlmäßig der jeweils in einen Verpackungsbehälter einzulagernden Verpackungen entspricht, in bezüglich der Einbringrichtung dieser Folienverpackungen in einen Verpackungsbehälter hinein quer verlaufender Richtung auf ihre Abstützung aufzuschieben, bevor begonnen wird, die Abstützung wegzunehmen und durch die Abstützung des Verpackungsbehälters bzw. des in dem Verpackungsbehälter jeweils vorhandenen obersten Beutels zu ersetzen.

Die Abstützung für die einzubringenden Folienverpackungen kann bei dem erfindungsgemäßen Verfahren ebenflächig sein und sie braucht nicht die aus der EP-B-331 210 bekannte komplizierte bogenförmige Ausbildung zu besitzen. Damit ist es möglich, jede, insbesondere auch eine im allgemeinen einfach zu bewerkstelligende ebene Unterstützung für die Verpackungen einzusetzen. Eine derartige ebene Ausbildung wird beispielsweise durch ein ebenes Transportband bewirkt. Die Ausrichtung dieses ebenen Transportbandes ist vorzugsweise eine leicht abschüssige. Dadurch kann ein Verpackungsbehälter in horizontaler Ausrichtung bei seiner Befüllung verschoben werden. Die Neigung des Transportbandes bzw. der Abstützung und die Bewegungsrichtung des Verpackungsbehälters während des Befüllvorganges sind so aufeinander abgestimmt, daß beim Wegziehen der Unterstützung und beim Hinschieben des Verpackungsbehälters von Verpackung zu Verpackung jeweils eine Verpackungsdicke an Höhe gewonnen wird. Dadurch können die einzelnen Verpackungen ohne eine eigene Geschwindigkeit übereinanderliegend in jeweils einen Verpackungsbehälter schnell aufeinanderfolgend eingelagert werden.

Als sinnvoll hat es sich herausgestellt, den bereits eingangs genannten Querverschub so zu gestalten, daß die Verpackungen in ihrer gegenseitig gewollten Ausrichtung, in der sie in den Verpackungsbehälter eingebracht werden sollen, also beispielsweise in gegenseitig geschuppter Ausrichtung, bereits bei Beginn ihres Querverschubes vorhanden sind und daß sie dann in dieser ihrer Ausrichtung auf die Abstützung geschoben werden. Eine gegenseitige Veränderung der Lage dieser Verpackungen wird damit vermieden. Die Ausrichtung der Verpackungen wird auch dadurch aufrechterhalten, daß dieser Querverschub vorzugsweise in einer horizontalen Ebene erfolgt.

Als sinnvoll hat es sich herausgestellt, zumindest bei der Abstützung nicht nur ein unteres Transportband sondern auch ein oberes Transportband vorzusehen. Dieses obere Transportband braucht allerdings lediglich leicht an den einzubringenden Verpackungen von oben anzuliegen. Die Beutel müssen nämlich nicht, wie im Stand der Technik bekannt, zusammenpressend gehalten werden. Das obere Band braucht lediglich dazu verwendet zu werden, ein Verrutschen der Beutel zu verhindern. Dazu reicht ein relativ leichtes Andrücken des oberen Transportbandes aus. Ein Verrutschen kann ferner auch dadurch vermieden werden, daß das untere und gegebenenfalls auch das obere Transportband mit gerippter oder ähnlicher gleithemmend strukturierter Oberfläche ausgebildet werden.

Technische Möglichkeiten, um im Abstand nacheinander flachliegend herangeführte Verpackungen in eine geschuppte Lage zu bringen, sind im Stand der Technik bekannt. So ist es beispielsweise aus der GB-A-20 46 711 bekannt, zwei Transportbänder in Transportrichtung hintereinander anzuordnen und die auf dem ersten Transportband mit gegenseitigem Abstand ankommenden Verpackungen auf dem nachgeordneten Transportband in geschuppter gegenseitiger Ausrichtung abzulegen, indem dieses zweite Transportband während der Schuppung langsamer angetrieben wird. Um dann nach dem Ablegen einer Gruppe von geschuppten Verpackungen einen Abstand zu der jeweils nächsten Gruppe von geschuppten Verpackungen zu bekommen, ist es bekannt, dieses im vorliegenden Fall nachgeordnete Transportband kurzzeitig zu beschleunigen (EP-A-331 210). Dieses kurzzeitige Beschleunigen hat den Nachteil, daß nur die für diese kurzzeitge Beschleunigung und damit die bei dieser Lückenausbildung verflossene bzw. vorhandene Zeitspanne zur Verfügung steht, um nachfolgende Verfahrensschritte durchzuführen. Bei der bereits erwähnten EP-B-331 210 muß diese Zeitspanne zwischen zwei Gruppen von geschuppten Verpackungen so groß bemessen sein, daß ein voller Verpackungsbehälter gegen einen leeren ausgetauscht und dabei das bogenförmige Transportband aus dem gefüllten Verpackungsbehälter herausgezogen und in den zu befüllenden nächsten Verpackungsbehälter wieder eingeschoben werden kann. Sobald Verpackungen sehr schnell von einer Füllstation zugeführt werden, ist der Abstand zwischen benachbarten Verpackungen nicht sehr groß. Damit stößt diese bekannte Verpackungsvorrichtung schnell an ihre Kapazitätsgrenze; die Beschleunigung einer Gruppe von geschuppt abgelegten Verpackungen muß nämlich um so größer sein, je schneller Beutel zugeführt werden. Andererseits sollen die Beschleunigungskräfte auf die Verpackungen möglichst klein bleiben, eben weil sich durch zu große Beschleunigungskräfte die Verpackungen bzw. ihr eingelagertes Gut allzu leicht verschieben würden.

Eine wesentliche Weiterbildung der Erfindung besteht ferner darin, die geschuppte Ausrichtung von Verpackungen mit einem sogenannten Zungenband vorzunehmen. Dieses Zungenband hat die bekannte Wirkung, daß sein vorderes Ende teleskopartig in Förderrichtung bzw. in Gegenrichtung aus- und eingezogen werden kann. Bei ganz herausgezogener Stellung und anschließender mehr oder weniger gleichförmiger Zurücknahme des vorderen Endes können Verpackungen auch auf einer im Raum nicht bewegten Ablage in beliebig geschuppter Ausrichtung abgelegt werden. Sobald eine ausreichende Anzahl von Verpackungen geschuppt abgelegt ist, und sich das Zungenband damit maximal zurückgezogen hat, kann sich das Zungenband wieder in Förderrichtung nach vorne bewegen, so daß nachfolgende Verpackungen kontinuierlich, ohne Stockung, auf diesem Zungenband aufliegend weitertransportiert werden können. Bis das Zungenband seine vordere maximale Auszugstellung erreicht hat, d. h. bis die vordere Verpackung ihre entsprechend weite vordere Lage eingenommen hat, hat die untere Ablage Zeit, die Gruppe von geschuppten Verpackungen wegzubringen und wieder Ablagefläche für die nächste, geschuppt abzulegende Verpakkungsgruppe zur Verfügung zu stellen. Dieses Zeitintervall ist vergleichsweise größer als das bei der vorstehend zitierten EP-B-331 210 bekannte Zeitintervall zur Ausbildung einer Lücke.

Eine in geschuppter Ausrichtung vorhandene Gruppe von Folienverpackungen, die beispielsweise über das Zungenband herantransportiert ist, wird vorzugsweise mit Hilfe eines in Förderrichtung des Zungenbandes quer verlaufender Richtung auf die bereits vorstehend erwähnte Abstützung geschoben. Von dieser Abstützung aus kann dann diese Gruppe von Folienverpackungen, wie eingangs erwähnt, in einen Verpackungsbehälter hineinverlagert werden.

Der vorstehend erwähnte Querverschub von Verpackungen kann auch so erfolgen, daß der Querverschub jeweils abwechselnd in die eine Querrichtung, also beispielsweise nach links, und für die nächste Gruppe von Folienverpackungen in Gegenrichtung, also beispielsweise nach rechts, erfolgt. Dadurch können dann mit einem Zungenband zwei Behälter-Füllstationen wechselweise bedient werden.

Der Querverschub einer Gruppe von Folienverpackungen kann auf einfache Weise mit Hilfe von zwei kammartig gezahnten rechenartigen Auflageflächen erfolgen. Auf der einen rechenartigen, mit Lücken versehenen Auflage werden die Verpackungen von dem Zungenband in beispielsweise geschuppter Ausrichtung abgelegt, und durch die andere rechenartige Auflage wird diese Gruppe dann quer verschoben. Während des Verschiebevorganges bleibt die erste, die für die Auflagerung der Verpackungen vom Zungenband aus zur Verfügung stand, in Ruhe. Die Zähne der anderen, in Art eines Schieberechens ausgebildeten Ablage greifen beim Querverschub in die Zähne der anderen, in Ruhe befindlichen Ablage ein.

Eine weitere, sehr wesentliche Weiterbildung der Erfindung betrifft die Möglichkeit einer Ablage der Folienverpackungen von einem Zungenband direkt auf die Abstützung einer Einbringvorrichtung. Entsprechendederartige Ausführungsformen sind in der Zeichnung unter anderem angegeben.

Weitere Ausführungsformen und Vorteile der Erfindung insbesondere auch hinsichtlich der konstruktiven Ausbildung der für das Verfahren geeigneten erfindungsgemäßen Vorrichtung ergeben sich durch die in den Ansprüchen ferner aufgeführten Merkmale sowie durch die nachstehend angegebenen Ausführungsbeispiele. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung wird im folgenden anhand der Ausführungsbeispiele näher beschrieben und erläutert. Es zeigen:
- Fig. 1a, b und c: drei verschiedene Stellungen von Zuführeinrichtungen zum Ablegen einer geschuppten Gruppe von Folienverpackungen,
- Fig. 2a, b, c und d: vier verschiedene Stellungen einer Einrichtung zum Einbringen von einer Gruppe von Folienverpackungen in einen Verpackungsbehälter in einer ersten Ausführungsform,
- Fig. 3a und b: eine Darstellung der Einbringvorrichtung einer Gruppe von Folienverpackungen in einen Verpackungsbehälter in einer zweiten Ausführungsform,
- Fig. 4a und b: eine weitere Ausführungsform einer Einbringvorrichtung für eine Gruppe von Folienverpackungen in einen Verpackungsbehälter,
- Fig. 5a, b, c und d: vier Stellungen einer weiteren Ausführungsform einer Einbringvorrichtung nach der Erfindung,
- Fig. 6a, b, c und d: vier Stellungen einer nochmals anderen Ausführungsform einer Einbringvorrichtung nach der Erfindung,
- Fig. 7a, b: zwei Stellungen einer weiteren Ausführungsform einer Einbringvorrichtung nach der Erindung,
- Fig. 8a, b, c, d: vier schematisierte Stellungen einer Gruppe von Folienverpackungen während des Einbringens in einen Verpackungsbehälter.

### WEGE ZUR AUSFÜHRUNG DER ERFINDUNG

In Fig. 1 ist ein sogenanntes Zungenband 12 in seinen verschiedenen Stellungen dargestellt. Auf dem Zungenband 12 werden flexible Folienverpackungen 14 einer nachstehend noch näher dargestellten Verpackungsvorrichtung zugeführt. Diese Verpackungen 14 werden auf einer nicht dargestellten Füllstation automatisch abgepackt und in gegenseitigem Abstand a von dieser Füllstation wegtransportiert. Innerhalb dieses Transportweges für die Folienverpackung 14 ist besagtes Zungenband 12 vorhanden.

Das Zungenband 12 besitzt eine vordere Umlenkrolle 15, die unterschiedlich weit zu seiner hinteren Umlenkrolle 16 herangezogen werden kann. Weiter ist eine untere Umlenkrolle 18 vorhanden, die ebenfalls wie die hintere Umlenkrolle 16 mit ihrer Drehachse raumfest angeordnet ist. Neben der vorderen Umlenkrolle 15 ist noch eine obere Umlenkrolle 20 vorhanden, die der Bewegung der vorderen Umlenkrolle 15 folgt. Die beiden Rollen 15, 20 sind starr miteinander verbunden. Bei den Hin- und Herbewegungen der Rollen 15 und 20 bewegt sich die Rolle 15 oberhalb einer gezahnten Auflage 24. In Fig. 1a ist ein Zustand dargestellt, in der auf der gezahnten Auflage 24 die auf dem Zungenband 12 zugeführten Folienverpackungen 14 in geschuppter gegenseitiger Ausrichtung vorhanden sind. Diese Ausrichtung der Folienverpackungen 14 ist dadurch entstanden, daß jeweils die vorderste Folienverpackung 14 durch Zurückziehen der vorderen Umlenkrolle 15 auf die unterhalb vorhandene Auflage 24 abgelegt worden ist. In Figur 1 b wird beispielsweise gerade die dritte Folienverpackung 14.3 einer Gruppe 26 von Folienverpackungen 14 abgelegt. Durch entsprechend weiteres Zurückziehen der vorderen Umlenkrolle 15 wird beispielsweise in Fig. 1c die achte Folienverpackung 14.8 gerade abgelegt, während sieben Folienverpackungen 14 schon auf der Auflage 24 vorhanden sind.

Wenn die vordere Umlenkrolle 15 sich maximal weit zurückgezogen hat, ist der in Fig. 1a dargestellte Zustand erreicht, wo eine Gruppe 26 von Folienverpackungen 14 auf der Auflage 24 vorhanden ist.

Anschließend an die in Fig. 1a dargestellte Konfiguration wird sich die Rolle 15 wieder in Richtung zur Auflage 24 bewegen und damit von der hinteren Umlenkrolle 16 wegbewegen, um wieder mit dem Ablegen von Folienverpackungen 14 zu beginnen.

Anschließend an die in Fig. 1a dargestellte Situation wird die Gruppe 26 von Folienverpackungen 14 durch eine weitere rechenartige Auflage, die mit ihren Zinken in die ausgebildeten Lücken 30 der Auflage 24 eingreifen, quer verschoben. Diese Verschieberichtung steht senkrecht zur Zeichenebene und damit senkrecht zur Zuführrichtung 32 der Verpackungen 14 auf dem Zungenband 12. Das Zuführen von Verpackungen 14 auf dem Zungenband 12 erfolgt kontinuierlich.

In dem Querverschub wird die Gruppe 26 von Folienverpackungen 14 auf das obere Trumm 36 eines Transportbandes 34 aufgeschoben (Fig. 2a). Das hintere Ende des Trumms 36 ist in einer festen Halterung 38 befestigt. Das Trumm 36 läuft vorne um eine vordere Umlenkrolle 40 herum und wird dann als unteres Trumm 42 auf einer Aufwickelrolle 44 mehr oder weniger aufgewickelt. Die vordere Umlenkrolle 40 ist in Richtung zur Aufwickelrolle 44 beweglich und lageveränderlich gehalten, was durch den Pfeil 46 verdeutlicht wird.

Sobald eine Gruppe 26 von Folienverpackungen 14 ihre Lage auf dem oberen Trumm 36 erreicht hat (Fig. 2a), wird das Transportband 34 um einen kleinen Winkel 48 heruntergeklappt, so daß die vordere Umlenkrolle 40 eine tiefere Lage als vorher einnimmt. Dieser Zustand ist in Fig. 2a strichpunktiert und in den folgenden Figuren 2b, c und d durchgezogen dargestellt. Vor die vordere Umlenkrolle 40 wird ein Verpackungsbehälter 50 positioniert, der mit seiner offenen Seite 52 zur Gruppe 26 hinzeigt. In diesen Behälter 50 können dann nacheinander die in der Gruppe 26 geschuppt vorhandenen Folienverpackungen 14 eingebracht werden. Dies erfolgt auf folgende Weise.

Entsprechend dem Abstand d der auf dem oberen Trumm 36 geschuppt aufliegenden Folienverpackungen 14 wird die vordere Umlenkrolle 40 taktmäßig in Richtung des Pfeils 46 zurückgezogen und zeitgleich der Behälter 50 in horizontaler Richtung nachgeschoben. Die Ausrichtung des Behälters 50 ist daher in Richtung 54 immer gleich zur vorderen Umlenkrolle 40. Bei der Verstellung des Behälters 50 wandert scheinbar die Umlenkrolle 40 höhenmäßig in Richtung des Pfeils 56 an der Öffnung 52 des Behälters 50 entlang. Diese höhenmäßige Verstellung bewirkt, daß nacheinander Folienverpackungen 14 in den Behälter 50 höhenmäßig exakt übereinanderliegend eingebracht werden können. Dies "Wandern" der vorderen Rolle 40 wird dadurch erreicht, daß der Behälter in Richtung 54 und damit im vorliegenden Beispielsfall in einer horizontalen Richtung verstellt wird, während die Umlenkrolle 40 in einer dazu geneigten, ansteigenden Richtung (Pfeil 46 in Fig. 2b, c, d) zurückgezogen wird. Der Pfeil 46 bildet damit gleichsam die eine Kathete eines rechtwinkligen Dreiecks, dessen andere Kathete durch den (parallel verschobenen) Pfeil 56 gebildet wird. Die Länge der Kathete (Pfeil 56) gibt dabei die Höhe des Behälters 50 an, der zum Einlagern von Folienverpackungen 14 zur Verfügung steht.

Während des Zurückfahrens der vorderen Umlenkrolle 40 wird das untere Trumm 42 von der Aufwickelrolle 44 aufgewickelt (Pfeil 57). Das obere Trum 36 ist während dieser Aufwickelbewegung des unteren Trumms 42 in Ruhe. Dadurch ruhen die Folienverpackungen 14 während ihres Einbringens in den Behälter 50 mit der Geschwindigkeit Null auf dem in Ruhe befindlichen oberen Trumm 36 des Transportbandes 34 auf.

Bei der Darstellung gemäß der Fig. 3a und b ist neben einem unteren Transportband 62 noch ein oberes Transportband 64 vorhanden. Das obere Transportband 64 ist nach oben und unten schwenkbar ausgebildet, was durch den Doppelpfeil 66 verdeutlicht werden soll. Das obere Transportband 64 liegt lediglich leicht an den Folienverpackungen 14 an, da es dieselben nicht gegen das untere Transportband 62 pressen sondern nur deren Verrutschen auf dem unteren Transportband 62 verhindern soll. Ein Verrutschen könnte nämlich beispielsweise bei sehr glatten Kunststoffverpackungen möglich sein. Die Schwenkbewegung 66 ist erforderlich, damit beim Querverschub einer Gruppe 26 von Folienverpackungen 14 von einer gezahnten Auflage 24 her die Folienverpackungen problemlos auf das untere Transportband 62 geschoben werden können. Nach ihrer Auflage auf dem unteren Transportband 62 wird dann das obere Transportband 64 nach unten geklappt, so wie dies durchgezogen gezeichnet in Fig. 3a dargestellt ist. Anschließend wird dann ähnlich wie bei der Fig. 2a das Transportband 62 zusammen mit dem Transportband 64 in eine geneigte Lage geklappt, so wie dies in den Fig. 2 b - d lediglich für das untere Transportband 42 gezeigt ist. Das Einbringen der Verpackungen 14 in den Behälter 50 erfolgt dann in gleicher Weise wie bei den Fig. 2 b - d beschrieben. Auch hier wird wieder die untere Umlenkrolle 68 des unteren Transportbandes 62 aus dem Bereich des Behälters 50 weggebracht (Pfeil 70) und dafür der Behälter 50 in Richtung des Pfeils 72 verschoben. Zusätzlich wird nun auch die Umlenkrolle 74 des oberen Transportbandes 64 aus dem Umfeld des Behälters 50 weggeschoben (Pfeil 76). Zeitgleich mit dem Wegbringen der Umlenkrollen 68, 74 wird der Behälter 50 in Richtung Pfeil 72 verstellt.

Während bei der Darstellung der Fig. 2 das untere Trumm aufgerollt wird, wird gemäß Fig. 3 das untere Trumm 78 des unteren Transportbandes nicht aufgewickelt sondern nach hinten verstellt, so wie dies strichpunktiert in Fig. 3 b dargestellt ist. Auch das obere Trumm 80 des oberen Transportbandes 64 könnte statt auf einer Aufwickelrolle 82 aufgewickelt zu werden auch mit der vorderen Umlenkrolle 74 nach hinten wandern, im Gegensatz zur zeichnerischen Darstellung. In jedem Fall ist aber das untere Trumm 84 des oberen Transportbandes 64 und das obere Trumm 86 des unteren Transportbandes 62 unverschieblich gehalten, damit die durch das obere Trumm 86 gebildete Auflagefläche des unteren Transportbandes 62 und die Anlage des oberen Transportbandes 64 an den Folienverpackungen in Ruhe und damit auch die Folienverpackungen 14 selber in Ruhe bleiben können.

In Fig. 4a und b wird im Unterschied zur Fig. 3a und b eine horizontale Ausrichtung des oberen und des unteren Transportbandes 62, 64 beibehalten und dafür der Behälter 50 auf einer schiefen Transportbahn 88 verstellt. Auch damit wird erreicht, daß die vordere Umlenkrolle 68 des unteren Transportbandes 62 und die vordere Umlenkrolle 74 des oberen Transportbandes 64 bei ihren Rückwärtsbewegungen scheinbar höhenmäßig an dem Behälter 50 nach oben entlanglaufen.

Wichtig bei diesen in Fig. 2, 3 und 4 dargestellten Möglichkeiten ist, daß die Bereiche der Transportbänder, die mit den Folienverpackungen 14 in Berührung kommen, während des Einbringvorganges und damit auch während des Verschubs des Behälters 50 in Ruhe sind. Dies bedeutet nicht, daß zwingend das gesamte obere Trumm eines unteren Transportbandes in Ruhe bleiben müßte. In den Fig.5a - d ist eine diesbezügliche Ausführungsvariante angegeben.

Ein unteres Transportband 90 besitzt entsprechend der Fig. 5a - d ein oberes Trumm 92, das einen hinteren, im wesentlichen horizontalen Abschnitt 94 und einen davorliegenden geneigten Abschnitt 96 aufweist. Am vorderen Ende dieses geneigten Abschnittes 96 ist eine Umlenkrolle 98 vorhanden, die schräg ansteigend nach hinten (Pfeil 100) verschoben werden kann. Die vordere Umlenkrolle 98 entspricht damit wirkungsmäßig der vorderen Rolle 40 oder 68 der unteren Transportbänder 34 oder 62.

Das untere Trumm 102 dieses unteren Transportbandes 90 läuft über eine hintere Umlenkrolle 104 und eine innere Umlenkrolle 106 zu einer hinteren Umlenkrolle 108 um. Dort geht es dann über in den horizontalen Abschnitt 94 des oberen Trumms 92. Die innere Umlenkrolle 106 ist beispielsweise in horizontaler Richtung verstellbar, so wie dieses durch den Doppelpfeil 110 verdeutlicht wird. Diese Verstellung der inneren Umlenkrolle 106 dient dazu, einen längenmäßigen Ausgleich zu schaffen beim Zurückziehen der vorderen Umlenkrolle 98 (Pfeil 100), dergestalt, daß die oberen Abschnitt 94, 96 in Ruhe bleiben können. Die zwischen den oberen Abschnitten 94, 96 vorhandene Umlenkrolle 112 bleibt also beim Verstellen der vorderen Umlenkrolle 98 (Pfeil 100) in Ruhe. Statt der Verstellung der inneren Umlenkrolle 106 in horizontaler Richtung 110 sind auch andere Rollenverstellungen (beispielsweise in vertikaler Richtung) möglich, so lange nur die oberen Abschnitte 92, 96 in Ruhe bleiben.

Auf dem geneigten Abschnitt 96 beispielsweise geschuppt vorhandene Folienverpackungen 14 lassen sich folglich durch Zurückziehen der vorderen Umlenkrolle 98 in gleicher Weise in einen Behälter 50 einlagern, wie das bei den Fig. 2, 3 und 4 dargestellt ist. Bei diesem Einbringvorgang sind die oberen Abschnitte 96, 94 in Ruhe. Das bedeutet, daß während dieses Einbringvorganges, also in den Zuständen, die in den Fig. 5 b, c und d dargestellt sind, eine nächste Gruppe von Folienverpackungen auf den in Ruhe befindlichen oberen Abschnitt 94 aufgelagert werden könnte. Eine solche Gruppe ist beispielsweise in Fig. 5a dargestellt. In diese Lage kann die geschuppte Gruppe 26 beispielsweise durch einen Querverschub gelangen, wie dies vorstehend im Zusammenhang mit den Fig. 1, 2, 3 und 4 erläutert ist; es ist allerdings auch möglich, Folienverpackungen 14 direkt mit Hilfe eines beispielsweise Zungenbandes 12 auf den in Ruhe befindlichen oberen Abschnitt 94 aufzulagern. Dies würde bedeuten, daß, im Gegensatz zu Fig. 1, nicht eine gezahnte Auflage 24 mit einem Zugenband 12 sondern der obere Abschnitt 94 mit einem Zungenband 12 unmittelbar zusammenarbeiten könnte. Von diesem Zungenband 12 könnten dann, so wie vorstehend erläutert, ankommende Folienverpackungen 14 geschuppt auf dem Abschnitt 94 abgelegt werden. Ein Querverschub wäre damit nicht erforderlich.

Aus ihrer in Fig. 5a dargestellten Position läßt sich die Gruppe 26 von Folienverpackungen 14 in ihre in Fig. 5 b dargestellte Position durch entsprechend kurzzeitiges Antreiben des gesamten Transportbandes 90 in umlaufender Richtung 114 überführen. Sobald zumindest die vorderste der Folienverpackungen 14 einer Gruppe 26 ihre Lage auf dem geneigten Abschnitt 96 eingenommen hat, wird das Transportband wieder angehalten. Anschließend wird dann mit dem Einbringen der Folienverpackungen in den Behälter 50 begonnen und dementsprechend die vordere Umlenkrolle 98 zusammen mit dem Behälter 50 in der Zeichnung nach rechts hin verschoben. Auf diese Weise ist es möglich, die Einbringphase und damit die Zeitspanne für das Verschieben des Behälters sehr groß auszubilden. Dementsprechend könnte der Behälter, im Gegensatz zu den in den Fig. 1, 2, 3 und 4 dargestellten Ausführungsvarianten, entsprechend langsam während seines Befüllens bewegt werden.

Eine gegenüber der Darstellung in den Fig. 5a bis d leicht geänderte Ausführungsvariante ist in den Fig. 6a bis d angegeben. Gegenüber 5a funktionell gleiche Bauteile sind mit gleichen Bezugszeichen versehen.

Bei den Fig. 6 ist die bei den Fig. 5 vorhandene Umlenkrolle 112, die zur Trennung des schrägen Abschnittes 96 vom horizontalen Abschnitt 92 bei den Fig. 5 erforderlich ist, ersetzt worden durch teleskopartig verschiebbare Abstützschienen 116, 118. Auf diesen beiden beispielsweise in U-Form ausgestalteten Schienen ruht das obere Trumm 92 des unteren Transportbandes 90 auf. Die vordere Schiene 116 besitzt in ihrem in der Figur linken Endbereich eine Abknickung, so daß das auf der Schiene 116 aufruhende Transportband 90 ebenfallS eine leicht geneigte Ausrichtung bekommt. Das Transportband 90 ruht mit seinem oberen Trumm 92 dabei durchgängig auf beiden Schienen 116, 118 auf; die Zeichnung ist insoweit nur als Systemskizze zu verstehen.

Durch mehr oder weniger gegenseitiges Verschieben der beiden Schienen 116, 118 gelangt der leicht geneigte Abschnitt 96 des oberen Trumms 92 in mehr oder weniger weiten Abstand zur hinteren oberen Umlenkrolle 108. Gleichzeitig mit diesem Verstellen der Schiene 116 relativ zur Schiene 118 wird auch die vordere Rolle 98 mitverstellt (Pfeil 100.1). Im Gegensatz zur Variante gemäß Fig. 5 ist hier die Pfeilrichtung 100.1 nicht parallel zur Neigung des geneigten Abschnittes 96 sondern beispielsweise horizontal. Dies bedeutet andererseits, daß der Behälter 50, in den die auf der Schiene 116 aufliegenden Folienverpackungen 14 eingefüllt werden sollen, bei dem Einbringvorgang auf einer leicht geneigten Bahn 120 verstellt werden muß, so wie dies beispielsweise auch bei der Ausführungsform gemäß den Fig. 4a, b der Fall ist.

Ähnlich wie bei den Ausführungsformen gemäß 3, 4 kann auch hier ein oberes Transportband 122 vorhanden sein, das dafür sorgt, daß die auf dem geneigten Abschnitt 96 vorhandenen Folienverpackungen 14 beim Einbringvorgang nicht gegenseitig verrutschen können. Das Förderband 124 dieses Transportbandes 122 ist während des Einbringvorganges in Ruhe. Das ganze Förderband 122 wird synchron mit der vorderen Umlenkrolle 98 nach - in den Fig. 6b, c, d - rechts mitbewegt. Ein Antrieb des Förderbandes 122 erfolgt während des Transportierens der Packungen 14 aus ihrer in Fig. 6a gezeichneten Position in ihre in Fig. 6b gezeichnete Position. Während dieses Verfahrensabschnittes wird das obere Trumm 92 angetrieben, so wie dies im Zusammenhang mit der Fig. 5 vorstehend beschrieben ist.

Auch bei den Fig. 6 ist ein Längenausgleich des umlaufenden Trumms des Förderbandes 90 sicherzustellen. Dies kann durch ein horizontales oder in anderer Richtung erfolgendes Verstellen der inneren Rolle 106 erfolgen.

Auf alle Fälle sind in jedem dieser Fälle die einzulagernden Folienverpackungen 14 während ihres eigentlichen Einbringens in einen Behälter in Ruhe. Dadurch wird ein Umlagern von Füllgut oder eine Lageveränderung der Folienverpackungen 14 ausgeschlossen.

In den Fig. 7a, b, ist eine gegenüber den Figuren 6 anders ausgebildete Transportvorrichtung für die jeweils einzubringenden Folienverpackungen 14 dargestellt.

Der bei Fig. 6 vorhandene geneigte Abschnitt 96 ist bei Fig. 7 ersetzt durch ein in gleicher schräger Anordnung ausgebildetes, endlos umlaufendes Transportband 130. Das obere Trumm 132 dieses Transportbandes 130 entspricht dem geneigten Abschnitt 96 von Fig. 6. Vor dem Transportband 130 ist ein Transportband 134 vorhanden, das in seinem hinteren (rechten) Bereich eine Speichereinrichtung besitzt, die, ähnlich wie bereits in Fig. 6 dargestellt, mehrere Umlenkrollen 136, 137 138, 139, 140, 141 aufweist. Im vorderen Bereich besitzt das Transportband 134 eine vordere Umlenkrolle 142.

Sowohl die vordere Umlenkrolle 142 des Förderbandes 134 wie auch das Förderband 130 als ganzes werden beim Einlagern von Behältern 14 in einen Umkarton 50 gemeinsam nach hinten (Pfeile 144) bewegt. Damit wird für auf den Bändern 130, 134 von oben aufliegende Beutel 14 der gleiche Effekt erzielt wie er bei den Fig. 6 durch das Zurückziehen der vorderen Umlenkrolle 98 und dem Zurückziehen der Abstützschiene 116 erreicht wird. Allerdings muß das Transportband 130 in eine Umlaufgeschwindigkeit (Pfeil 146) gebracht werden, um den gegenseitigen Abstand der geschuppt auf den Transportbändern 130, 134 aufliegenden Beutel 14 nicht zu verändern. Die Transportgeschwindigkeit 146 entspricht der Umfangsgeschwindigkeit der vorderen Umlenkrolle 142 bei ihrer Rückwärtsbewegung in Richtung 144. Bei dieser Rückwärtsbewegung 144 rollt die vordere Umlenkrolle 142 auf dem oberen Trumm 148 des Förderbandes 134 von unten ab. Die im Bereich dieser Umlenkrolle von oben auf dem Förderband aufliegenden Beutel 14 erfahren dadurch eine nach schräg unten gerichtete kippende Bewegung, die sich auf dem Förderband 130 fortsetzt.

Diese Bewegung der Beutel 14 ist aber keine Transportbewegung in den Umkarton 50 hinein. Dies wird aus der schematischen Darstellung der Fig. 8a bis d deutlich. Die auf den Förderbändern 130, 134 oder auch auf der Einbringvorrichtung gemäß Fig. 6 aufliegenden Beutel 14 befinden sich nämlich bei ihrem Einbringen in den Umkarton 50 in Ruhe. Das erkennt man daran, daß der letzte Beutel (Beutel 14.25 in Fig. 8a) in horizontaler, d. h. in Transportrichtung während des Befüllvorganges in einen Umkarton 50 hinein in Ruhe bleibt und ferner dadurch, daß der gegenseitige Abstand der geschuppt vorhandenen Gruppe (26) von Beuteln 14 unverändert bleibt.

In Fig. 8a ist eine Gruppe von 25 Beuteln beispielsweise auf nicht näher dargestellten Förderbändern 130, 134 vorhanden. Durch Zurückziehen des Transportbandes 134 und gleichzeitiges Zurückziehen der vorderen Umlenkrolle 142 des Transportbandes 134 gelangen die Beutel (beginnend mit dem vordersten Beutel 14.1) außerhalb des Auflagerbereichs des vorderen Transportbandes 130 (vgl. Fig. 7). Durch gleichzeitiges Transportieren des Umkartons 50 unterhalb des Beutels 14.1 gelangt dieser in den Umkarton 50 hinein. Durch anschließendens weiteres Transportieren des Umkarton 50 in einer schrägen Ebene gelangen durch horizontales weiteres Verschieben des Transportbandes 130 zusammen mit der vorderen Umlenkrolle 142 alle nachfolgenden Beutel 14 nacheinander in den Umkarton 50, wobei sie sich in denselben übereinander hineinstapeln.

In Fig. 8b ist ein Zwischenzustand dargestellt, bei dem bereits fünf Beutel in dem Umkarton 50 vorhanden und gerade der sechste Beutel in die Lage des ursprünglich bei Beginn des Befüllvorganges von dem Beutel 14.1 angenommene untere Lage gelangt ist. Der letzte Beutel 14.25 des Stranges 26 befindet sich nach wie vor an seiner ursprünglichen Stelle als letzter in der Gruppe 26 auf dem Band beispielsweise 134. Er hat seine Lage nicht verändert, da das obere Trumm 148 des Bandes 134 in Ruhe ist.

In der Zwischenstellung 8c ist das vordere Transportband 130 soweit nach rechts verschoben, daß es in den Bereich des Beutels 14.19 gelangt ist. Dadurch kippt der Beutel 14.19 in eine schräg nach unten ausgerichtete Stellung, verändert ansonsten seine Lage aber nicht.

In der Stellung nach Fig. 8d ist die Unterstützung (Band 130 und oberes Trumm 148) für die Gruppe 26 in der Zeichnung noch weiter nach rechts verschoben. Dadurch gelangt der letzte Beutel 14.25 immer näher an den Umkarton 50, bis er schließlich in dem Umkarton 50 eingelagert ist, was nicht näher dargestellt ist.

Bei der Darstellung der Fig. 8a bis d ist jeweils der erste, siebte, dreizehnte, neunzehnte und fünfundzwanzigste Beutel (14.1, 14.7, 14.13, 14.19, 14.25) des Stranges 26 schraffiert dargestellt. Außerdem sind die vier verschiedenen Situationsstellungen des Stranges 26 untereinander dargestellt. An sich liegen die letzten Beutel 14.25 bei den Figuren 8a bis d übereinander. Die Gruppe 26 ist damit im Raum, was ihren letzten Beutel betrifft, raumfest vorhanden, sie verschwenkt sich lediglich hinsichtlich der Lage ihrer einzelnen Beutel aus ihrer schräg nach oben gerichteten geschuppten Lage in ihre schräg nach unten gerichtete, ebenfalls geschuppte Einbringlage in den Umkarton 50. Während des Befüllvorganges (Fig. 8a bis d) bleibt die geschuppte Ausrichtung vorhanden und es verändert sich der gegenseitige Abstand der Beutel untereinander, was das Überlappungsmaß der Beutel untereinander betrifft, praktisch nicht.

Während in Fig. 8a der geneigte vordere Abschnitt unverhältnismäßig lang dargestellt ist, was lediglich zur besseren Anschaulichkeit der Erfindung erfolgt ist, ist die vordere schräge Ausrichtung lediglich dazu erforderlich, um das Einbringen der Beutel in den Umkarton aus geneigter Richtung zu bewerkstelligen. Daher reicht es aus, wenn das vordere Transportband 130 beispielsweise lediglich die Länge von einem oder maximal zwei übereinander geschuppt vorhandenen Beuteln aufweist.

Um die jeweils vordersten Beutel des Beutelstranges 26 bei der Ausführungsform gemäß Fig. 7 oder 8 in die geneigte Ausrichtung zu bringen, sind im Bereich des Transportbandes 130 und des Übergangsbereiches zwischen diesem Transportband 130 und der Umlenkrolle 142 obere Transportbänder 150 vorhanden. Die nach schräg oben wegstehenden vorderen Ränder der Beutel 14 werden dadurch während der Abknickbewegung der Beutel vom beispielsweise horizontalen Transportband 134 auf das schräg nach unten ausgerichtete Transportband 130 geschmeidig umgelenkt. Diese oberen Transportbänder 150 haben die gleiche Umfangsgeschwindigkeit wie das darunter liegende Transportband 130. Dies erfolgt deswegen, damit die geschuppte Lage der Beutel auf den Transportbändern 130, 134 erhalten bleibt und sich der gegenseitige Abstand zwischen den Beuteln nicht ändert.

Bei allen Ausführungsformen erfolgt das Transportieren der Gruppe 26 von geschuppt vorhandenen Beuteln nicht dadurch, daß diese Gruppe 26 als Ganzes in einen Umkarton 50 hineintransportiert wird, sondern der Befüllvorgang erfolgt auf die Weise, daß die Gruppe als Ganzes in Ruhe verharrt, und nacheinander, von der Spitze der Gruppe ausgehend, jeweils die Unterstützung für die Beutel aus ihrer unterstützenden Lage weggebracht und dafür als Unterstützung der Umkarton beziehungsweise die in dem Umkarton 50 bereits vorhandenen Beutel gebracht werden. Dadurch ist eine Führung der Beutel in den Umkarton hinein nicht erforderlich. Trotzdem verlagert sich der Inhalt innerhalb eines Beutels beim Einlagern in den Umkarton 50 nicht. Auch ist ein extremes Einquetschen der Beutel 14 zwischen Transportbändern nicht erforderlich. Die Erfindung ermöglicht damit ein zügiges, schnelles, kontinuierliches Einlagern von Folienverpackungen in einen Umkarton hinein, und zwar auf schonende Weise. Der Umkarton kann wünschenswert klein sein, da zusätzlicher Raum zum Einführen von irgendwelchen Zuführungseinrichtungen nicht freigehalten und zur Verfügung gestellt werden muß. Auch verlagert sich der Beutelinhalt nicht, so daß der dadurch benötigte größere lichte Raum für eine sich ausbildende Glockenform der Beutel nicht benötigt wird. Jeder Beutel behält bis in den Umkarton hinein seine Umrißform, die er in dem geschuppten Zustand auf dem Zuführband bereits innehat.

## Patentansprüche

1. Verfahren zum Einbringen von mehreren flexiblen Folienverpackungen in einen Verpackungsbehälter, wobei die auf einer Abstützung aufliegenden Folienverpackungen nacheinander in den Verpackungsbehälter eingebracht werden,
**dadurch gekennzeichnet,** daß nacheinander die Abstützung für die jeweils in Einbringrichtung vorderste Folienverpackung weggenommen und der Verpackungsbehälter ebenfalls nacheinander verstellt und dabei mit seinem für die jeweils vorderste Folienverpackung vorgesehenen Platz in den Bereich dieser Abstützung gebracht wird.

2. Verfahren nach Anspruch 1,
**dadurch gekennzeichnet,** daß eine Gruppe von Folienverpackungen in zur Einbringrichtung querverlaufender Richtung auf die Abstützung aufgeschoben wird, bevor begonnen wird, die Abstützung wegzunehmen.

3. Verfahren nach Anspruch 1 oder 2,
**dadurch gekennzeichnet,** daß die Folienverpackungen in zueinander geschuppte Lage gebracht werden, bevor begonnen wird, ihre Abstützung wegzunehmen.

4. Verfahren nach Anspruch 2,
**dadurch gekennzeichnet,** daß die Folienverpackungen in zueinander geschuppte Lage gebracht worden, bevor sie in zur Einbringrichtung querverlaufender Richtung auf die Abstützung geschoben werden.

5. Verfahren nach einem der vorstehenden Ansprüche,
**dadurch gekennzeichnet,** daß die Folienverpackungen in leicht abschüssige Lage gebracht werden, bevor ihre Abstützung weggenommen wird.

6. Verfahren nach Anspruch 5,
**dadurch gekennzeichnet,** daß der Verschub in zur Einbringrichtung querverlaufender Richtung in einer im wesentlichen horizontalen Ebene erfolgt und die Abstützung in leicht abschüssige Lage gebracht wird, sobald die Folienverpackungen auf der Abstützung aufliegen.

7. Verfahren nach einem der vorstehenden Ansprüche,
**dadurch gekennzeichnet,** daß
- die Folienverpackungen im gegenseitigen Abstand auf einer ersten Fördereinrichtung aufliegen und von dort einer zweiten Fördereinrichtung zugeführt werden,
- die Folienverpackungen auf dieser zweiten Fördereinrichtung als Gruppe von Folienverpackungen abgelegt werden,
- diese Gruppe in einer zur Förderrichtung querverlaufenden Richtung auf die Abstützung aufgeschoben wird, und anschließend
- diese Gruppe in den Verpackungsbehälter eingebracht wird.

8. Verfahren nach einem der vorstehenden Ansprüche,
**dadurch gekennzeichnet,** daß
- die Folienverpackungen im gegenseitigen Abstand auf einer ersten Fördereinrichtung aufliegen und von dort einer zweiten Fördereinrichtung zugeführt werden,
- die Folienverpackungen auf dieser zweiten Fördereinrichtung als Gruppe von Folienverpackungen abgelegt werden,
- durch diese zweite Fördereinrichtung die Abstützung gebildet wird.

9. Verfahren nach Anspruch 8,
**dadurch gekennzeichnet,** daß
- die Folienverpackungen mit der zweiten Fördereinrichtung in eine geneigte Lage gebracht werden, bevor sie in einen Verpackungsbehälter gebracht werden.

10. Verfahren nach einem der Ansprüche 7 bis 9,
**dadurch gekennzeichnet,** daß
- Folienverpackungen in geschuppter Lage auf der zweiten Fördereinrichtung abgelegt werden.

11. Vorrichtung zum Einbringen von mehreren flexiblen Folienverpackungen (14) in einen Verpackungsbehälter (50), nach einem der Ansprüche 1 bis 10, mit
- einer Abstützung (36, 86, 96, 116) auf die jeweils eine Gruppe (26) von Folienverpackungen (14) in gegenseitig vorgebbarer Ausrichtung bringbar ist und von welcher Abstützung diese Gruppe in einen Verpackungsbehälter (50) einbringbarist,
**dadurch gekennzeichnet,** daß
- die Abstützung (36, 86, 96, 116) eine im wesentliche ebene Auflage für die in einen Verpackungsbehälter (50) jeweils einzubringende Gruppe (26) von Folienverpackungen (14) bildet,
- die Abstützung für die in Einbringrichtung jeweils vorderste Folienverpackung wegnehmbar (46, 70, 76, 100) ausgebildet ist und
- der für jeweils die vorderste Folienverpackung vorgesehene Lagerplatz im Verpackungsbehälter (50) an den für diese Folienverpackung vorgesehenen Platz der Abstützung bringbar (54, 72, 88, 120) ist.

12. Vorrichtung nach Anspruch 11,
**dadurch gekennzeichnet,** daß
- die Abstützung als zumindest ein Transportband (34, 62, 90) ausgebildet ist,
- dieses zumindest eine Transportband zumindest eine Umlenkrolle (40, 68, 98) an seinem in Einbringrichtung vorderen Ende besitzt,
- diese Umlenkrolle zusammen mit dem um diese Umlenkrolle umlaufenden unteren Trumm des Transportbandes aus dem Bereich der jeweils vordersten Folienverpackung wegbringbar (46, 70, 76, 100) ist.

13. Vorrichtung nach Anspruch 11 oder 12,
**dadurch gekennzeichnet,** daß das hintere Ende des oberen Trumm (36) vom Transportband (34) fest (38) und das hintere Ende des unteren Trumm (42) von diesem Transportband aufwickelbar (57) ist, so daß der Bereich der vorderen Umlenkung (40) zwischen dem oberen und dem unteren Trumm lageveränderbar ist.

14. Vorrichtung nach einem der Ansprüche 11 bis 13,
**dadurch gekennzeichnet,** daß das die Abstützung (34) der einzubringenden Folienverpackungen bildende obere Trumm (36) zumindest in seinem vordersten Bereich (40) während des Einbringvorganges in leicht abschüssiger Ausrichtung vorhanden ist.

15. Vorrichtung nach einem der Ansprüche 11 bis 14,
**dadurch gekennzeichnet,** daß das obere Trumm (80) eines oberen Transportbandes (64) mit seinem hinteren Ende aufwickelbar (82) ausgebildet und das hintere Ende des unteren Trumm (84) dieses oberen Transportbandes (64) fest (38) angeordnet ist.

16. Vorrichtung nach Anspruch 12,
**dadurch gekennzeichnet,** daß
- das obere Trumm (92) des unteren Transportbandes (90) zumindest in seinem vorderen Bereich auf gegenseitig verschiebbaren Schienen (116, 118) aufliegt,
- die vordere Schiene (116) zumindest in ihrem vorderen Bereich (96) eine leicht abschüssige Ausrichtung aufweisen.

17. Vorrichtung nach Anspruch 16,
**dadurch gekennzeichnet,** daß die vordere Schiene (116) verstellbar derart ausgebildet ist, daß ihr vorderer Bereich (96) zumindest während des Einbringvorganges in die leicht abschüssige Ausrichtung bringbar ist.

18. Vorrichtung nach einem der Ansprüche 11 bis 17,
**dadurch gekennzeichnet,** daß der zu befüllende Verpackungsbehälter (50) in seiner geöffneten Stellung so vor dem vorderen Ende eines unteren Transportbandes positionierbar ist und zusammen mit diesem wegbewegbaren vorderen Ende des unteren Transportbandes so verstellbar ist, daß der Abstand zwischen dem Verpackungsbehälter (50) und der vorderen Umlenkrolle (40, 68, 98) des unteren Transportbandes während dessen Wegbewegung praktisch gleichbleibt und gleichzeitig diese wegbewegbare Umlenkrolle (40, 68, 98) längs des Verpackungsbehälters so ihre Lage relativ zum Verpackungsbehälter verändert, daß die Folienverpackungen (14) nacheinander praktisch ohne eigene Bewegung ihren Stapelplatz in dem Verpackungsbehälter (50) einnehmen.

19. Vorrichtung nach einem der Ansprüche 11 bis 18,
**dadurch gekennzeichnet,** daß das untere und gegebenenfalls das obere Transportband (34, 62, 64) der Abstützung schwenkbar ausgebildet sind.

20. Vorrichtung nach einem der Ansprüche 11 bis 19,
**dadurch gekennzeichnet,** daß das obere Transportband (64) in eine zum unteren Transportband (62) parallele Position schwenkbar ausgebildet ist.

21. Vorrichtung nach einem der Ansprüche 11 bis 20,
**dadurch gekennzeichnet,** daß eine Verschiebeeinrichtung vorhanden ist, mit der eine Gruppe (26) von Folienverpackungen (14) quer auf die Abstützung (36, 86) aufschiebbar ist.

22. Vorrichtung nach Anspruch 21,
**dadurch gekennzeichnet,** daß
- diese Einrichtung zum Querverschub eine erste gezahnte Auflagefläche besitzt, die in Querrichtung verschiebbar ausgebildet ist,
- diese Einrichtung zum Querverschub eine zweite gezahnte Auflagefläche (24) besitzt, auf der die Folienverpackungen (14) von einem Förderband (12) in gegenseitig beliebiger Ausrichtung ablegbar sind.

23. Vorrichtung nach Anspruch 22,
**dadurch gekennzeichnet,** daß ein endlos umlaufendes Förderband (12) vorhanden ist, dessen vorderes Ende (15) in Förderrichtung hin- und herbewegbar ist, so daß Folienverpackungen (14) von diesem ersten Förderband (12) in gegenseitig beliebiger Ausrichtung auf der Einrichtung zum Querverschub ablegbar sind.

24. Vorrichtung nach Anspruch 23,
**dadurch gekennzeichnet,** daß das in Förderrichtung vordere Ende (15) dieses Förderbandes teleskopartig hin- und herbewegbar ist.

25. Vorrichtung nach Anspruch 12,
**dadurch gekennzeichnet,** daß
- das obere Trumm (92) des unteren Transportbandes (90) endlos umlaufend mit seinem unteren Trumm (102) verbunden ist,
- eine weitere Umlenkrolle (106) so verstellbar ist, daß bei ihrer Verstellung und gleichzeitiger Verstellung der vorderen Umlenkrolle (98) das obere Trumm (92) in Ruhe bleibt,
- das Transportband (90) insgesamt antreibbar ist.

26. Vorrichtung nach Anspruch 25,
**dadurch gekennzeichnet,** daß das obere Trumm (92) einen vorderen, geneigten (96) und einen hinteren, horizontalen (94) Abschnitt aufweist.

27. Vorrichtung nach Anspruch 26,
**dadurch gekennzeichnet,** daß das obere Trumm zumindest teilweise gekrümmt (96, 116) ausgebildet ist.

28. Vorrichtung nach einem der Ansprüche 11 bis 27,
**dadurch gekennzeichnet,**
- eine obere Abstützung (64, 122) für die auf dem Transportband (62, 90) aufliegenden Folienverpackungen (14) vorhanden ist,
- diese obere Abstützung als Transportband (64, 122) ausgebildet ist, das zumindest teilweise an den Folienverpackungen (14) anlegbar ist,
- dieses obere Transportband (64, 122) zumindest eine Umlenkrolle (74) an seinem in Einbringrichtung vorderen Ende besitzt,
- zumindest der vordere Bereich dieses oberen Transportbandes (64, 122) während des Einbringens von Folienverpackungen (14) zusammen mit seiner vorderen Umlenkrolle (40) aus seinem Anlagebereich an der vordersten einzubringenden Folienverpackung (14) wegbewegbar ist.

29. Vorrichtung nach einem der Ansprüche 11 bis 28,
**dadurch gekennzeichnet,** daß
- das obere Trumm des unteren Transportbandes gebildet wird aus einem, ein im wesentlichen horizontales oberes Trumm (148) aufweisendes erstes Transportband (134) und einem sich in Einbringrichtung davor befindendes schräg nach unten geneigtes zweites Transportband (130),
- das zweite Transportband (130) insgesamt und die vordere Umlenkrolle (142) des ersten Transportbandes (134) gemeinsam aus dem Bereich der jeweils vorderen Folienverpackungen wegbringbar sind,
- das zweite Transportband (130) in eine Umlaufgeschwindigkeit bringbar ist, die der Umlaufgeschwindigkeit des ersten Transportbandes (134) im Bereich seiner vorderen Umlenk-rolle (142) während derer Rückwärtsbewegung entspricht.

30. Vorrichtung nach Anspruch 29,
**dadurch gekennzeichnet,** daß oberhalb des zweiten Transportbandes (130) ein drittes Transportband (150) vorhanden ist, das synchron mit dem zweiten Transportband (130) antreibbar ist.

31. Vorrichtung nach Anspruch 30,
**dadurch gekennzeichnet,** daß das dritte Transportband (150) aus mehreren, winklig zueinander stehenden, ineinander greifenden Transportbändern besteht.

## Claims

1. Process for introducing a plurality of flexible foil packs into a packaging container, the foil packs, which rest on a support, being introduced into the packaging container in successive steps, characterized in that the support of the respectively leading foil pack, as seen in the introduction direction, is removed in successive steps, and the packaging container is adjusted, likewise in successive steps, and is thereby moved, with its space provided for the respectively leading foil pack, into the region of said support.

2. Process according to Claim 1, characterized in that a group of foil packs is pushed onto the support in the direction running transversely with respect to the introduction direction before the operation of removing the support is commenced.

3. Process according to Claim 1 or 2, characterized in that the foil packs are brought into a mutually imbricated formation before the operation of removing their support is commenced.

4. Process according to Claim 2, characterized in that the foil packs are brought into a mutually imbricated formation before they are pushed onto the support in the direction running transversely with respect to the introduction direction.

5. Process according to one of the preceding claims, characterized in that the foil packs are moved into a slightly sloping position before their support is removed.

6. Process according to Claim 5, characterized in that the displacement in the direction running transversely with respect to the introduction direction takes place in an essentially horizontal plane, and the support is moved into a slightly sloping position as soon as the foil packs rest on the support.

7. Process according to one of the preceding claims, characterized in that
- the foil packs rest with a mutual spacing on a first conveying device and, from there, are fed to a second conveying device,
- the foil packs are set down on this second conveying device as a group of foil packs,
- this group is pushed onto the support in a direction running transversely with respect to the conveying direction, and then
- this group is introduced into the packaging container.

8. Process according to one of the preceding claims, characterized in that
- the foil packs rest with a mutual spacing on a first conveying device and, from there, are fed to a second conveying device,
- the foil packs are set down on this second conveying device as a group of foil packs,
- the support is formed by this second conveying device.

9. Process according to Claim 8, characterized in that
- the second conveying device moves the foil packs into an inclined position before they are moved into a packaging container.

10. Process according to one of Claims 7 to 9, characterized in that
- foil packs are set down on the second conveying device in an imbricated formation.

11. Apparatus for introducing a plurality of flexible foil packs (14) into a packaging container (50) in accordance with one of Claims 1 to 10, having
- a support (36, 86, 96, 116) onto which it is possible to move in each case one group (26) of foil packs (14) in mutually predeterminable alignment, and from which support this group can be introduced into a packaging container (50),
characterized in that
- the support (36, 86, 96, 116) forms an essentially planar rest for the group (26) of foil packs (14) which is respectively to be introduced into a packaging container (50),
- the support for the respectively leading foil pack, as seen in the introduction direction, is designed so as to be removable (46, 70, 76, 100), and
- the storage space, in the packaging container (50), provided respectively for the leading foil pack can be moved (54, 72, 88, 120) up to the area of the support provided for this foil pack.

12. Apparatus according to Claim 11, characterized in that
- the support is designed as at least one transporting belt (34, 62, 90),
- this at least one transporting belt has at least one deflection roller (40, 68, 98) at its front end, as seen in the introduction direction,
- this deflection roller, together with the transporting-belt bottom strand which runs around it, can be moved away (46, 70, 76, 100) from the region of the respectively leading foil pack.

13. Apparatus according to Claim 11 or 12, characterized in that the rear end of the top strand (36) of the transporting belt (34) is fixed (38) and the rear end of the bottom strand (42) of this transporting belt can be wound up (57), with the result that it is possible to change the position of the region of the front deflection (40) between the top strand and the bottom strand.

14. Apparatus according to one of Claims 11 to 13, characterized in that at least the foremost region (40) of the top strand (36), which forms the support (34) of the foil packs which are to be introduced, is aligned in a slightly sloping manner during the introduction operation.

15. Apparatus according to one of Claims 11 to 14, characterized in that the top strand (80) of a top transporting belt (64) is designed such that its rear end can be wound up (82), and the rear end of the bottom strand (84) of this top transporting belt (64) is arranged in a fixed manner (38).

16. Apparatus according to Claim 12, characterized in that
- at least the front region of the top strand (92) of the bottom transporting belt (90) rests on rails (116, 118) which can be displaced with respect to one another,
- at least the front region (96) of the front rail (116) are [sic] aligned in a slightly sloping manner.

17. Apparatus according to Claim 16, characterized in that the front rail (116) is designed adjustably such that its front region (96) can be aligned in a slightly sloping manner at least during the introduction operation.

18. Apparatus according to one of Claims 11 to 17, characterized in that, in its open position, the packaging container (50) which is to be filled can be positioned in front of the front end of a bottom transporting belt, and adjusted together with this move-away front end of the bottom transporting belt, such that the spacing between the packaging container (50) and the front deflection roller (40, 68, 98) of the bottom transporting belt remains virtually the same as the latter is moved away and, at the same time, this move-away deflection roller (40, 68, 98) changes its position, along the packaging container, relative to the latter such that the foil packs (14) assume their stacking location in the packaging container (50) in successive steps virtually without any movement on their own part.

19. Apparatus according to one of Claims 11 to 18, characterized in that the bottom transporting belt and, if appropriate, the top transporting belt (34, 62, 64) of the support are of pivotable design.

20. Apparatus according to one of Claims 11 to 19, characterized in that the top transporting belt (64) is designed such that it can be pivoted into a position parallel to the bottom transporting belt (62).

21. Apparatus according to one of Claims 11 to 20, characterized in that there is provided a displacement device by means of which a group (26) of foil packs (14) can be pushed transversely onto the support (36, 86).

22. Apparatus according to Claim 21, characterized in that
- this transverse-displacement device has a first toothed bearing surface, which is designed such that it can be displaced in the transverse direction,
- this transverse-displacement device has a second toothed bearing surface (24), on which a conveying belt (12) can set down the foil packs (14) in any mutual alignment.

23. Apparatus according to Claim 22, characterized in that there is provided an endlessly circulating conveying belt (12) whose front end (15) can be moved back and forth in the conveying direction, with the result that this first conveying belt (12) can set down foil packs (14) on the transverse-displacement device in any mutual alignment.

24. Apparatus according to Claim 23, characterized in that the front end (15) of this conveying belt, as seen in the conveying direction, can be moved back and forth telescopically.

25. Apparatus according to Claim 12, characterized in that
- the top strand (92) of the bottom transporting belt (90) is connected for endless circulation to the bottom strand (102) of said transporting belt,
- a further deflection roller (106) can be adjusted such that, during its adjustment and the simultaneous adjustment of the front deflection roller (98), the top strand (92) remains at rest,
- the entire transporting belt (90) can be driven.

26. Apparatus according to Claim 25, characterized in that the top strand (92) has a front, inclined (96) section and a rear, horizontal (94) section.

27. Apparatus according to Claim 26, characterized in that the top strand is of at least partially curved (96, 116) design.

28. Apparatus according to one of Claims 11 to 27, characterized [lacuna]
- there is a top support (64, 122) for the foil packs (14) resting on the transporting belt (62, 90),
- this top support is designed as a transporting belt (64, 122) which can be brought to bear at least partially against the foil packs (14),
- this top transporting belt (64, 122) has at least one deflection roller (74) at its front end, as seen in the introduction direction,
- during the introduction of foil packs (14), at least the front region of this top transporting belt (64, 122) can be moved away, together with its front deflection roller (40) [sic], from the region in which it bears against the leading foil pack (14) which is to be introduced.

29. Apparatus according to one of Claims 11 to 28, characterized in that
- the top strand of the bottom transporting belt is formed from a first transporting belt (134), which has an essentially horizontal top strand (148), and from a second transporting belt (130), which is located upstream of said first transporting belt in the introduction direction and is inclined obliquely downwards,
- the entire second transporting belt (130) and the front deflection roller (142) of the first transporting belt (134) can be moved away together from the region of the respectively leading foil packs,
- the second transporting belt (130) can be brought to a circumferential speed which corresponds to the circumferential speed of the first transporting belt (134) in the region of its front deflection roller (142), during the rearward movement of the latter.

30. Apparatus according to Claim 29, characterized in that a third transporting belt (150) is provided above the second transporting belt (130) and can be driven synchronously with the latter.

31. Apparatus according to Claim 30, characterized in that the third transporting belt (150) comprises a plurality of interengaging transporting belts which are located at an angle with respect to one another.

## Revendications

1. Procédé pour introduire plusieurs emballages flexibles constitués par une feuille dans un réceptacle destiné à ces emballages, dans lequel les emballages constitués par une feuille sont introduits les uns après les autres dans le réceptacle destiné à ces emballages en étant posés sur un appui, caractérisé par le fait que l'appui destiné à l'emballage constitué par une feuille qui est à chaque fois le plus en avant dans la direction de l'introduction est successivement retiré, que le réceptacle destiné aux emballages est également déplacé successivement, et qu'il est ici amené dans la région de cet appui par son emplacement prévu pour l'emballage constitué par une feuille qui est à chaque fois le plus en avant.

2. Procédé selon la revendication 1, caractérisé par le fait qu'un groupe d'emballages constitués par une feuille est poussé sur l'appui dans la direction qui s'étend transversalement par rapport à la direction de l'introduction, et ce, avant que l'on ne commence à retirer l'appui.

3. Procédé selon la revendication 1 ou 2, caractérisé par le fait que les emballages constitués par une feuille sont amenés dans une disposition mutuelle en écailles avant que l'on ne commence à retirer l'appui.

4. Procédé selon la revendication 2, caractérisé par le fait que les emballages constitués par une feuille sont amenés dans une disposition mutuelle en écailles avant qu'ils ne soient poussés sur l'appui dans une direction qui s'étend transversalement par rapport à la direction de l'introduction.

5. Procédé selon l'une des revendications précédentes, caractérisé par le fait que les emballages constitués par une feuille sont amenés dans une position légèrement inclinée avant que leur appui ne soit retiré.

6. Procédé selon la revendication 5, caractérisé par le fait que la poussée dans une direction qui s'étend transversalement par rapport à la direction de l'introduction a lieu dans un plan pour l'essentiel horizontal, et que l'appui est amené dans une position légèrement inclinée aussitôt que les emballages constitués par une feuille reposent sur l'appui.

7. Procédé selon l'une des revendications précédentes, caractérisé par le fait que :
- les emballages constitués par une feuille reposent à distance entre eux sur un premier dispositif transporteur, et ils sont amenés depuis celui-ci à un deuxième dispositif transporteur,
- les emballages constitués par une feuille sont déposés sur ce deuxième dispositif transporteur sous la forme d'un groupe d'emballages constitués par une feuille,
- ce groupe est poussé sur l'appui dans une direction qui s'étend transversalement par rapport à la direction de transport, et ensuite :
- ce groupe est introduit dans le réceptacle destiné aux emballages.

8. Procédé selon l'une des revendications précédentes, caractérisé par le fait que :
- les emballages constitués par une feuille reposent à distance entre eux sur un premier dispositif transporteur, et ils sont amenés depuis celui-ci à un deuxième dispositif transporteur,
- les emballages constitués par une feuille sont déposés sur ce deuxième dispositif transporteur sous la forme d'un groupe d'emballages constitués par une feuille,
- l'appui est constitué par ce deuxième dispositif transporteur.

9. Procédé selon la revendication 8, caractérisé par le fait que les emballages constitués par une feuille sont amenés dans une position inclinée par le deuxième dispositif transporteur avant qu'ils ne soient amenés dans un réceptacle destiné à ces emballages.

10. Procédé selon l'une des revendications 7 à 9, caractérisé par le fait que les emballages constitués par une feuille sont déposés sur le deuxième dispositif transporteur dans une disposition en écailles.

11. Dispositif pour introduire plusieurs emballages flexibles (14) constitués par une feuille dans un réceptacle (50) destiné à ces emballages, selon l'une des revendications 1 à 10, comprenant :
- un appui (36, 86, 96, 116) sur lequel on peut amener à chaque fois un groupe (26) d'emballages (14) constitués par une feuille dans une disposition mutuelle pouvant être prédéterminée, ce groupe pouvant être introduit par cet appui dans un réceptacle (50) destiné à ces emballages, caractérisé par le fait que :
- l'appui (36, 86, 96, 116) constitue un support, pour l'essentiel plan, pour le groupe (26) d'emballages (14) constitués par une feuille qui doit être introduit à chaque fois dans un réceptacle (50) destiné à ces emballages,
- l'appui est réalisé en pouvant être retiré (46, 70, 76, 100) pour l'emballage constitué par une feuille qui est à chaque fois le plus en avant dans la direction de l'introduction, et :
- l'emplacement de stockage prévu, dans le réceptacle (50) destiné à ces emballages, pour l'emballage constitué par une feuille qui est à chaque fois le plus en avant peut être amené (54, 72, 88, 120) à l'emplacement de l'appui qui est prévu pour cet emballage constitué par une feuille.

12. Dispositif selon la revendication 11, caractérisé par le fait que :
- l'appui est réalisé sous la forme d'au moins une bande transporteuse (34, 62, 90),
- cette bande transporteuse au moins comprend au moins un rouleau de déviation (40, 68, 98) à son extrémité qui est à l'avant dans la direction de l'introduction,
- ce rouleau de déviation peut être retiré (46, 70, 76, 100) de la région de l'emballage constitué par une feuille qui est à chaque fois, le plus en avant, conjointement avec le brin inférieur de la bande transporteuse qui passe autour de ce rouleau de déviation.

13. Dispositif selon la revendication 11 ou 12, caractérisé par le fait que l'extrémité arrière du brin supérieur (36) de la bande transporteuse (34) est fixe (38), et que l'extrémité arrière du brin inférieur (42) de cette bande transporteuse peut être enroulée (57), de sorte que l'on peut modifier la position de la région de la déviation avant (40) entre les brins supérieur et inférieur.

14. Dispositif selon l'une des revendications 11 à 13, caractérisé par le fait que le brin supérieur (36) qui forme l'appui (34) des emballages constitués par une feuille à introduire est présent avec une disposition légèrement inclinée pendant l'opération d'introduction, du moins dans sa zone avant (40).

15. Dispositif selon l'une des revendications 11 à 14, caractérisé par le fait que le brin supérieur (80) d'une bande transporteuse supérieure (64) est réalisé en pouvant être enroulé (82) par son extrémité arrière, et que l'extrémité arrière du brin inférieur (84) de cette bande transporteuse supérieure (64) est montée fixe (38).

16. Dispositif selon la revendication 12, caractérisé par le fait que :
- le brin supérieur (92) de la bande transporteuse inférieure (90) porte, du moins dans sa zone avant, sur des rails (116, 118) qui peuvent être déplacés l'un par rapport à l'autre,
- le rail avant (116) présente une disposition légèrement inclinée, du moins dans sa zone avant (96).

17. Dispositif selon la revendication 16, caractérisé par le fait que le rail avant (116) est réalisé en pouvant être déplacé d'une manière telle que sa zone avant (96) puisse être amenée dans la disposition légèrement inclinée, du moins pendant l'opération d'introduction.

18. Dispositif selon l'une des revendications 11 à 17, caractérisé par le fait que le réceptacle (50) à remplir des emballages peut être positionné dans sa position ouverte devant l'extrémité avant d'une bande transporteuse inférieure et déplacé conjointement avec cette extrémité avant de la bande transporteuse inférieure qui peut être retirée et ce, d'une manière telle la distance entre le réceptacle (50) destiné aux emballages et le rouleau de déviation avant (40, 68, 98) de la bande transporteuse inférieure reste pratiquement la même pendant ce déplacement de retrait, et que la position de ce rouleau de déviation (40, 68, 98) qui peut être retiré par rapport au réceptacle destiné aux emballages est en même temps modifiée le long du réceptacle destiné aux emballages d'une manière que telle que les emballages (14) constitués par une feuille prennent les uns après les autres leur place d'empilement dans le réceptacle (50) destiné aux emballages, pratiquement sans déplacement propre.

19. Dispositif selon l'une des revendications 11 à 18, caractérisé par le fait que la bande transporteuse inférieure de l'appui et éventuellement sa bande transporteuse supérieure (34, 62, 64), sont réalisées en pouvant pivoter.

20. Dispositif selon l'une des revendications 11 à 19, caractérisé par le fait que la bande transporteuse supérieure (64) est réalisée en pouvant pivoter jusque dans une position parallèle à la bande transporteuse inférieure (62).

21. Dispositif selon l'une des revendications 11 à 20, caractérisé par le fait qu'il est prévu un dispositif de poussée au moyen duquel un groupe (26) d'emballages (14) constitués par une feuille peut être poussé transversalement sur l'appui (36, 86).

22. Dispositif selon la revendication 21, caractérisé par le fait que :
- ce dispositif de poussée transversale comprend une première surface d'appui crénelée qui est réalisée en pouvant être déplacée dans la direction transversale,
- ce dispositif de poussée transversale comprend une deuxième surface d'appui crénelée (24) sur laquelle les emballages (14) constitués par une feuille peuvent être déposés par une bande transporteuse (12) dans une disposition mutuelle quelconque.

23. Dispositif selon la revendication, 23, caractérisé par le fait qu'il est prévu une bande transporteuse sans fin (12) dont l'extrémité avant (15) peut être déplacée en va-et-vient dans la direction du transport, de sorte que des emballages (14) constitués par une feuille peuvent être posés sur le dispositif de poussée transversale par cette première bande transporteuse (12) dans une disposition mutuelle quelconque.

24. Dispositif selon la revendication 23, caractérisé par le fait que l'extrémité (15) de cette bande transporteuse qui est à l'avant dans la direction du transport peut être déplacée en va-et-vient d'une manière télescopique.

25. Dispositif selon la revendication 12, caractérisé par le fait que :
- le brin supérieur (92) de la bande transporteuse inférieure (90) est relié à son brin inférieur (102) pour produire un défilement sans fin,
- un autre rouleau de déviation (106) peut être déplacé d'une manière telle que le brin supérieur (92) reste au repos lors de son déplacement et lors du déplacement simultané du rouleau de déviation avant (98),
- la bande transporteuse (90) peut être entraînée dans son ensemble.

26. Dispositif selon la revendication 25, caractérisé par le fait que le brin supérieur (92) présente une partie avant inclinée (96) et une partie arrière horizontale (94).

27. Dispositif selon la revendication 26, caractérisé par le fait que le brin supérieur est réalisé en étant courbé (96, 116), du moins partiellement.

28. Dispositif selon l'une des revendications 11 à 27, caractérisé par le fait que :
- un appui supérieur (64, 122) est prévu pour les emballages (14) constitués par une feuille qui reposent sur la bande transporteuse (62, 90),
- cet appui supérieur est réalisé sous la forme d'une bande transporteuse (64, 122) qui peut être posée, du moins partiellement, sur les emballages (14) constitués par une feuille,
- cette bande transporteuse supérieure (64, 122) comporte au moins un rouleau de déviation (74) à son extrémité qui est à l'avant dans la direction de l'introduction,
- pendant l'introduction d'emballages (14) constitués par une feuille, au moins la zone avant de cette bande transporteuse supérieure (64, 122) peut être retirée conjointement avec son rouleau de déviation avant (40), de sa zone d'appui sur l'emballage (14) constitué par une feuille qui doit être introduit en premier.

29. Dispositif selon l'une des revendications 11 à 28, caractérisé par le fait que :
- le brin supérieur de la bande transporteuse inférieure est constitué par une première bande transporteuse (134) qui présente un brin supérieur pour l'essentiel horizontal (148) et par une deuxième bande transporteuse (130) qui se trouve devant elle dans la direction de l'introduction en étant inclinée obliquement vers le bas,
- la deuxième bande transporteuse (130) dans son ensemble et le rouleau de déviation avant (142) de la première bande transporteuse (134) peuvent être retirés conjointement de la région des emballages constitués par une feuille qui sont à chaque fois en avant,
- la deuxième bande transporteuse (130) peut être amenée à prendre une vitesse de défilement qui correspond à la vitesse de défilement de la première bande transporteuse (134) dans la région de son rouleau de déviation avant (142) pendant le déplacement vers l'arrière de celui-ci.

30. Dispositif selon la revendication 29, caractérisé par le fait qu'il est prévu au-dessus de la deuxième bande transporteuse (130) une troisième bande transporteuse (150) qui peut être entraînée en synchronisme avec la deuxième bande transporteuse (130).

31. Dispositif selon la revendication 30, caractérisé par le fait que la troisième bande transporteuse (150) est constituée par plusieurs bandes transporteuses qui forment un angle entre elles et qui s'interpénètrent.
